# FASCICULE DE BREVET EUROPEEN

(11) **EP 1 165 901 B1**
(45) Date de publication et mention de la délivrance du brevet: **17.12.2003**
(21) Numéro de dépôt: 00909433.5
(22) Date de dépôt: 06.03.2000
(51) Int. Cl.: E04B 2/74, G09F 5/00

(54) **DISPOSITIF ADAPTABLE DE DELIMITATION ET D'AMENAGEMENT DES ESPACES ET DES VOLUMES**
ANPASSBARE VORRICHTUNG ZUR ABGRENZUNG UND EINRICHTUNG VON RÄUMEN UND VOLUMEN
ADAPTABLE DEVICE FOR DELIMITING AND ORGANISING SPACES AND VOLUMES

(30) Priorité: 24.03.1999 FR 9903639
(43) Date de publication de la demande: 02.01.2002
(73) Titulaire: Gregoire, Nicaise, 92350 Le Plessis Robinson (FR); Hayer, Philippe, 92350 Le Plessis Robinson (FR)
(72) Inventeur: Gregoire, Nicaise, 92350 Le Plessis Robinson (FR); Hayer, Philippe, 92350 Le Plessis Robinson (FR)
(74) Mandataire: Verdier, Louis
(86) Numéro de dépôt international: FR0000552
(87) Numéro de publication internationale: WO00056992

(56) Documents cités:
- EP-A- 0 902 409
- DE-A- 2 556 030
- DE-A- 2 657 106
- US-A- 3 788 378
- US-A- 4 072 179
- US-A- 4 434 596
- US-A- 4 833 840

## Description

### 1. Domaine technique auquel l'invention se rapporte

Le dispositif selon l'invention est destiné, de façon non exclusive, à la réalisation de stands de foire et d'exposition ou à la réalisation de maquettes d'études partielles ou complètes représentant des espaces architecturaux aménagés ou non.

### 2. Etat de la technique

Généralement, les stands de foire et d'exposition, les maquettes d'architecture ou de décoration d'intérieur sont de dimensions fixes et s'appliquent à un seul projet. Ainsi, la grande variété de formes et de dimensions des pièces ou des surfaces à aménager permet rarement de réutiliser les éléments représentant les murs, ce qui nécessite de les fabriquer à longueur. Cela entraîne des dépenses liées à l'usage des matières premières et au temps passé à la fabrication des murs, dépenses qui ne sont pas toujours amorties par l'aboutissement du projet. Concernant les stands de foire et d'exposition, les surfaces et les formes des espaces attribuées à un exposant varient suffisamment pour nécessiter une fabrication à façon. Certains systèmes proposent de s'adapter aux dimensions réelles en utilisant des éléments de dimensions fixes, normalisés, juxtaposables. Mais la variété des constructions et des surfaces oblige à avoir un nombre important d'éléments différents, ce qui nuit à la facilité de construction, à la stabilité et la rigidité.
Malgré un nombre important d'éléments différents, il faut faire une approximation sur la longueur des murs, ce qui nuit à l'étude de l'encombrement et des zones d'évolution ou à l'utilisation optimale de la surface à aménager.
De plus l'aménagement et la décoration de ces espaces est souvent inexistant, stylisé voire schématisé ou standardisé, pour des raisons économiques évidentes, sans laisser à l'utilisateur la possibilité de l'adapter à ses besoins.

### 3. Etat de la technique le plus proche :

Le document EP-A-0 902 409, décrit un dispositif conforme au préambule de la revendication 1.

### 4. Problème technique à résoudre

La présente invention pallie ces inconvénients en proposant un dispositif de délimitation et d'aménagement des espaces et des volumes, évolutif, réutilisable, adaptable aux dimensions d'un espace architectural existant, modifiable sans accessoire, facilement et rapidement décoré par l'utilisateur.

### 5. Glossaire

Dans tout ce qui suit, nous conviendrons d'appeler élément d'espace un élément qui permet de délimiter un espace représentant, à échelle réduite, un mur, un muret, une partie ou la totalité d'un sol, une partie d'un plafond ; d'appeler objet de décoration un objet représentant par exemple et de façon non limitative, à échelle réduite ou non, du mobilier, des éléments architecturaux ou de décoration, tels qu'une porte, une fenêtre, un sanitaire, une gaine technique, une prise de courant, un personnage ; d'appeler attache un lien destiné à relier deux éléments d'espace de façon temporaire ou définitive. Nous conviendrons aussi que l'adjectif magnétique indique la présence de propriétés ferromagnétiques intrinsèques ou rapportées à l'élément qualifié et que l'adjectif magnétisé indique la présence de champs magnétiques intrinsèques ou rapportés à l'élément qualifié.

### 6. Description de différentes parties de l'invention

La présente invention concerne un dispositif évolutif et réutilisable pour créer partiellement ou complètement un volume au moyen de formes de base de dimensions variables, reliées par des attaches et décoré au moyen d'objets de décoration. Ces formes de base sont, par exemple et de façon non limitative, des portions de plans, des portions de volumes de forme géométrique simple ou complexe, les susdites formes de base pouvant être décorées.

Ce dispositif est constitué, selon son utilisation finale, par au moins un des éléments suivants, dont la liste est donnée à titre d'exemple et de façon non limitative :
- un plan support qui peut être magnétique, qui peut être pliable, et qui peut être constitué d'éléments d'espace.
- des éléments d'espace, de forme quelconque, qui peuvent être magnétiques, de dimension variable, reliés entre eux d'une façon qui peut être temporaire au moyen d'au moins une attache.
- des éléments de décoration à l'échelle des éléments d'espace, dont la décoration peut être amovible, qui peuvent être positionnés sur les éléments d'espace au moyen d'un lien.
- Des accessoires de fixation qui peuvent être articulés, qui peuvent être magnétisés, tels que des équerres, des liaisons articulées amovibles...

Dans ce qui suit, pour améliorer la clarté de la description de l'invention, il sera fait référence aux dessins annexés.

### 6.1 Description du plan support

Le plan support permet de maintenir les éléments d'espace dans leurs positions relatives. Le plan support peut être constitué d'un ou plusieurs éléments d'espace, liés par des attaches fixes ou amovibles, démontables ou non démontables. Le plan support maintient en place les éléments d'espace par simple frottement de contact, ou au moyen d'au moins un accessoire de fixation.

### 6.2 Description d'un élément d'espace

Un élément d'espace définit une surface plane ou une portion de volume. D'une façon générale, un élément d'espace est constitué d'au moins une partie équipée d'au moins une portion d'attache. D'une façon plus précise, un élément d'espace de dimension variable est constitué d'au moins deux parties (Figure 1), une partie mâle (1) et une partie femelle (2), qui coulissent l'une dans l'autre. La partie femelle et la partie mâle sont constitués d'une à plusieurs pièces assemblées de façon permanente. La partie mâle et la partie femelle d'un élément d'espace peuvent présenter des propriétés ferromagnétiques intrinsèques ou rajoutées sur toute ou partie de leur surface. Pour faciliter la mise à longueur d'un élément d'espace, la partie mâle est graduée (3). La longueur représentée est lue directement par l'intersection de la graduation avec le bord de la partie femelle en contact avec la partie mâle.
Pour faciliter la lecture de la longueur d'un élément d'espace, une encoche (4) est réalisée sur la partie femelle, au niveau de la graduation de la partie mâle. Lorsque la longueur est minimale, la partie mâle vient en butée avec la partie femelle, ce qui donne la dimension minimale que peut délimiter l'élément d'espace.
La longueur de l'élément d'espace peut être maintenu au moyen d'un système de blocage, tel que par exemple un coin, actionné ou ajouté après mise à longueur.

### 6.3 Description de l'attache

L'attache qui permet de réunir deux éléments d'espace est idéalement conçu pour lier entre elles au moins deux parties d'élément d'espace tout en autorisant les susdites parties à pivoter l'une par rapport à l'autre sur un axe parallèle aux cotés des parties en contact et permettre l'intersection d'assemblages d'éléments d'espaces. D'une façon plus précise, l'attache comprend au moins un segment et est constituée d'au moins une pièce appelée portion. L'attache est présente sur au moins une partie d'élément d'espace. L'attache relie, soit les parties femelles (figure 2 item 5 ou figure 3 item 8) soit les parties mâles (figure 2 item 6 ou figure 3 item 7) de deux éléments d'espace, soit la partie mâle d'un élément d'espace à la partie femelle d'un autre élément d'espace (item 9 des figures 4 et 6 ou figure 5 item 10). Chaque partie d'élément d'espace présente, selon le mode de fabrication de l'attache, au moins une portion d'attache sur au moins un de ses côtés (figure 8). La disposition de ces portions d'attache autorise la réalisation d'espaces mitoyens (figure 6 et 7) même si l'intersection des éléments d'espace ne forment pas un angle droit.

Dans tout ce qui suit, nous conviendrons d'appeler attache fixe une attache démontable ou permanente qui ne peut pas être séparée facilement d'un l'élément d'espace, d'appeler attache amovible une attache démontable ou permanente qui peut être séparée facilement d'un l'élément d'espace, d'appeler attache démontable une attache fixe ou amovible dont les parties qui la compose peuvent être facilement séparées et d'appeler attache permanente une attache fixe ou amovible dont les parties qui la compose ne peuvent pas être facilement séparées.

D'une façon générale, une attache, fixe ou amovible, qui relie deux éléments d'espace peut être permanente ou démontable.

### 6.3.1 Description d'une attache permanente

Lorsque la fixation de l'attache est permanente, le dispositif comprend des parties d'éléments d'espace reliées entre elles par une attache ainsi que des parties d'éléments d'espace indépendantes avec au moins une attache (figure 6 item 11 et 12). Cette attache occupe environ la moitié de la hauteur de l'élément d'espace afin d'autoriser l'intersection des éléments d'espace, ce qui permet de réaliser des espaces mitoyens (figure 6).

### 6.3.2 Description d'une attache démontable

La solution avec une attache démontable est la meilleure. En effet, si l'attache est démontable, il suffit d'un seul type d'élément d'espace présentant au moins à une de ses extrémités au moins une portion d'une attache. L'utilisation d'un lien démontable permet aussi de faciliter l'aménagement et la visualisation des espaces de dimension réduite. Ainsi, une fois au moins un lien démonté, il est possible de faire pivoter les éléments d'espace qui restent reliés pour les écarter, ce qui augmente l'accessibilité pour la mise en place des objets de décoration.
Les segments d'une attache démontable d'un ensemble d'éléments d'espace traversé (Figure 8 items 15 & 17) sont situés en haut et en bas des côtés adjacents des éléments d'espace. L'attache d'un ensemble d'éléments d'espace traversant (Figure 8 items 14 & 16) est situé au milieu des cotés adjacents des éléments d'espace. L'écart entre les segments haut et bas d'une attache d'un ensemble d'éléments d'espace traversé est tel qu'il permet le passage de l'attache centrale d'un ensemble d'éléments d'espace traversant. Idéalement conçue, l'attache de l'ensemble d'éléments d'espace traversés et l'attache de l'ensemble d'éléments d'espace traversant rendent solidaires les éléments d'espace tout en les laissant libre de pivoter l'un par rapport à l'autre.

### 6.4 Les objets de décoration

Les objets de décoration regroupent, de façon non limitative, les personnages, le mobilier posé au sol ou accroché au mur, les fenêtres et les portes de différents formats, les escaliers, les plaques de cuisson, les plans de travail et tout objet pouvant faire partie de la décoration d'un espace ou qui permet de donner plus de réalisme à une maquette ou un stand de foire ou d'exposition, ainsi que les accès aux gaines techniques, les prises de courant, de gaz, d'eau...

Un objet de décoration est positionné sur un élément d'espace (figure 9 item 20) au moyen d'un lien qui peut être soit coulissant (figure 9 item 18) par rapport à l'objet de décoration (figure 9 item 19), soit magnétisé. Un objet de décoration magnétisé (figure 10 item 23) comporte au moins un système magnétisé (figure 10 item 21) générant une force magnétique suffisamment faible par rapport à la force musculaire humaine ou dont l'effort d'aimantation peut être désactivé par l'utilisateur. Lorsqu'un objet de décoration magnétisé est mis en contact avec un élément d'espace magnétique (figure 10 item 22), la force magnétique engendrée est suffisante pour maintenir la position relative de l'objet de décoration par rapport à l'élément d'espace.

Un objet de décoration peut être réalisé à partir d'une matière quelconque ou une combinaison de matériaux, par exemple plastique, métallique, minérale ou cellulosique, qui peut être moulée, pliée, assemblée ou mise en forme selon tout autre procédé.

### 6.5 Les supports de décoration amovibles

### 6.5.1 Cas des faces avant

Afin de laisser à l'utilisateur la possibilité d'adapter les objets de décoration à ses besoins, certains objets de décoration peuvent recevoir un support de décoration fixe ou amovible en matière transparente, qui peut être décorée. Dans l'illustration (Figure 11) présentée à titre d'exemple, le support de décoration (25) s'enfile sur la face avant de l'objet de décoration (24). Ainsi, l'utilisateur peut insérer un motif décoré (26) sur un élément, ce qui lui évite d'avoir plusieurs objets de décoration pour différentes décorations.

### 6.5.2 Cas des enveloppes décorées

Les objets de décoration peuvent aussi être recouvert totalement ou partiellement par un support de décoration. Une décoration peut être, par exemple et de façon non restrictive, appliquée par impression avant ou après mise en forme de l'enveloppe. Cette enveloppe, adaptée à la forme de l'objet de décoration pour lequel elle est destinée, s'applique sur celui-ci de façon à le recouvrir totalement ou partiellement. Dans l'illustration (Figure 12) présentée à titre d'exemple, le support de décoration (28) s'enfile sur l'objet de décoration (27). Ainsi, l'utilisateur peut insérer un motif décoré entre un objet de décoration et l'enveloppe de décoration, ou changer d'enveloppe si celle-ci est décorée, ce qui évite d'avoir plusieurs objets de décoration pour différentes décorations.

### 6.6 Description des accessoires de fixation

Différents accessoires de fixation sont utilisés tels que par exemple et de façon non restrictive des équerres fixes ou articulées, pouvant être magnétisées, pour maintenir les éléments d'espace dans leur position relative.

### 7. Mise en oeuvre et utilité de l'invention

L'invention s'applique à de nombreux secteurs d'activités, à titre d'exemple et de façon non restrictive il sera mentionné la réalisation de stands pour les foires et les expositions et la réalisation de maquettes pour réaliser des projets d'aménagements d'intérieurs. Les éléments de la maquette pouvant représenter exactement les éléments utilisés pour la réalisation d'un stand, à un facteur d'échelle près.

### 8. Description des dessins annexés

Les dessins annexés représentent, à titre d'exemples non limitatifs, quelques formes de réalisation du dispositif selon l'invention.

La Figure 1 est une vue de face d'un élément d'espace.

La figure 2 représente schématisé en vue de dessus un espace fermé délimité par des éléments d'espace constitués de parties femelles liées entre elles par une attache permanente et de parties mâles liées entre elles par une attache permanente.

La figure 3 représente schématisé en vue de dessus un espace fermé délimité par des éléments d'espaces constitués de parties femelles liées entre elles par une attache démontable et des parties mâles liées entre elles par une attache démontable.

La figure 4 représente schématisé en vue de dessus un espace délimité par des éléments d'espace dont l'élément mâle est lié à l'élément femelle par une attache permanente.

La figure 5 représente schématisé en vue de dessus un espace délimité par des éléments d'espaces dont la partie mâle est reliée à la partie femelle par une attache démontable.

La figure 6 représente schématisé en vue de dessus un espace fermé à plans mitoyens délimité par des éléments d'espace constitués d'une partie femelle et d'une partie mâle liées par une attache fixe permanente (9), et par des parties mâles (12) et femelles (11) individuelles présentant une attache fixe et permanente.

La figure 7 représente schématisé en vue de dessus un espace fermé à plans mitoyens délimité par des éléments d'espace (13) reliés par des attaches démontables.

La figure 8 est une vue éclatée en perspective d'un ensemble d'éléments d'espace traversant (14 & 16) et d'un ensemble d'éléments d'espace traversé (15 & 17) constituant une intersection. L'attache représentée est de type démontable.

La figure 9 représente en perspective un objet de décoration (19) positionné par une réglette coulissante (18) sur un élément d'espace schématisé (20). Les flèches horizontales représentent le mouvement relatif de la réglette coulissante par rapport à l'élément d'espace, la flèche verticale représente le mouvement relatif de l'objet de décoration par rapport à la réglette coulissante.

La figure 10 représente en perspective un objet de décoration magnétisé (23) positionné sur un élément d'espace schématisé (22). Les flèches représentent les mouvements relatifs de l'objet de décoration par rapport à l'élément d'espace.

La figure 11 représente un éclaté en perspective d'un objet de décoration (24) sur lequel s'applique un support de décoration (25) et un motif décoré (26).

La figure 12 représente un éclaté en perspective d'un objet de décoration (27) sur lequel s'applique un support de décoration (28).

La figure 13 représente en perspective un détail agrandi d'un élément d'espace écorché montrant comment, par la fixation d'une feuille métallique (31), est réalisé l'ajout de propriétés magnétiques sur un élément d'espace constitué d'une matière non magnétique (29).

La figure 14 représente en perspective les différentes portions, mâle (33) et femelle (32), qui constituent une attache à profil cyclique.

La figure 15 représente un exemple d'utilisation du dispositif pour l'étude de l'aménagement d'une cuisine. Le dispositif est représenté en perspective, vu de dessus.

Il convient de noter que dans ces dessins, les dimensions et les proportions ne sont pas systématiquement respectées et ce, dans le but de faciliter la compréhension.

### 9. Exemple de réalisation

L'exemple de réalisation décrit concerne l'utilisation du dispositif pour, par exemple et de façon non restrictive, créer des maquettes de projets d'aménagement d'intérieur au moyen d'éléments d'espace magnétiques reliés par une attache fixe démontable et aménagés au moyen d'objets de décoration magnétisés.
Une autre utilisation du dispositif comme la création de stands destinés aux foires et aux expositions, conduirait à une réalisation différente respectant les caractéristiques de l'invention telle que décrite dans les revendications.
Le mode de réalisation est décrit ci-après à titre d'exemple non limitatif, avec référence aux dessins annexés.

### 9.1 Réalisation d'un élément d'espace

Les éléments d'espace permettent, par exemple et de façon non restrictive, de représenter à échelle réduite des murs de dimension suivante :
- Mur de longueur comprise entre 1 m à 1,45 m.
- Mur de longueur comprise entre 1,45 m à 2,45 m.
- Mur de longueur comprise entre 2,45 m à 4,4 m.
- Mur de longueur comprise entre 3 m à 5,7 m.
Ces murs ayant, par exemple et de façon non restrictive, une hauteur de 2,70 m, permettent de représenter une grande variété de forme et de dimensions de pièces.

Tel que représenté à la figure 1, un élément d'espace est constitué de deux parties, la partie mâle et la partie femelle.
La partie mâle est réalisée par exemple et de façon non restrictive, à partir d'un rectangle de faible épaisseur, en carte ou papier cartonné de 2 mm. Ce rectangle est défini par une hauteur et une longueur.
La partie femelle est réalisée par assemblage de trois éléments : le fond, le corps et la face.
- Le fond est réalisé , par exemple et de façon non restrictive, à partir d'un rectangle en carte ou papier cartonné de même épaisseur que la partie mâle mais de longueur faible, par exemple et de façon non restrictive, d'une longueur de 1 cm.
- Le corps est réalisé, par exemple et de façon non restrictive, à partir d'un développé de forme rectangulaire de faible épaisseur, par exemple et de façon non restrictive, de 0,5 mm. La hauteur de ce rectangle est égale, par exemple et de façon non restrictive, au périmètre de la section du fond. Ce rectangle est plié et assemblé, par exemple et de façon non restrictive, par collage autour de la hauteur du fond.
- La face est réalisée à partir d'une feuille aux dimensions finales de la partie femelle, de faible épaisseur et collée sur le côté de la jonction des bords du corps.
Les dimensions de l'alésage de section rectangulaire obtenu sont telles que la partie mâle coulisse avec frottement dans la partie femelle.

### 9.2 Réalisation de l'ajout des propriétés magnétiques à un élément d'espace

On ajoute des propriétés magnétiques à des éléments d'espace constitué de matériaux non magnétiques telles que les matières cellulosiques (papier , carte, carton, bois...) ou les matières plastiques ou composites, au moyen de la structure suivante :
Une feuille de faible épaisseur (31 ) possédant des propriétés ferromagnétiques est fixée entre le corps de l'élément d'espace (29) et une feuille non magnétique (30). L'ensemble est, par exemple et de façon non restrictive, assemblé par application d'un adhésif permanent sur les deux faces de la feuille de faible épaisseur possédant des propriétés ferromagnétiques. L'opération est répétée pour chaque face qu'il est nécessaire de rendre magnétique. La feuille de faible épaisseur possédant des propriétés ferromagnétiques peut être pleine ou ajourée (de type grillage, métal déployé ou autre). La feuille non magnétique (30) peut être remplacée par une couche de vernis, de peinture, de matière plastique ou tout autre matière pouvant être appliquée sur une surface.
Le choix de l'épaisseur de la feuille non magnétique permet d'ajuster l'effort de maintien de l'objet de décoration magnétisé lorsqu'il est appliqué sur l'élément d'espace.

### 9.3 Réalisation d'une attache démontable au moyen d'un profil cyclique

Un segment d'attache démontable (Figure 14) est constituée de trois pièces : le profil mâle (33), le profil femelle (32) et un axe (34). Un profil est réalisé à partir d'un bande ajourée le long de son axe par des trous espacés d'un pas constant, pliée dans son axe longitudinal avec un rayon égal au moins à la moitié de l'épaisseur de la partie d'élément d'espace à laquelle il est destiné. Une fois plié, le profil présente des encoches. La matière utilisée peut être, par exemple et de façon non restrictive, une matière métallique, plastique, cellulosique ou une matière tissée utilisée seule ou combinée avec d'autres matières.
Chaque élément d'espace comporte deux types de portion d'attache à ses extrémités : au moins un profil cyclique mâle et au moins un profil cyclique femelle. Le profil cyclique mâle diffère du profil cyclique femelle par un décalage d'un pas des encoches qui le constitue. Pour relier deux éléments d'espace, il suffit de mettre le profil cyclique mâle dans les encoches du profil cyclique femelle et d'introduire un axe dans l'alésage de l'attache ainsi constituée. L'axe présente une zone de préhension rapportée ou réalisé par construction.

Chaque profil cyclique est fixé, par collage ou par tout autre moyen de fixation, sur une partie d'un élément d'espace ou bien est inclus dans le développé d'une partie d'un élément d'espace.

### 9.4 Réalisation d'un élément de décoration

Les objets de décoration sont réalisés, par exemple et de façon non exclusive, en papier cartonné d'épaisseur suffisante pour présenter une certaine rigidité en autorisant leur manipulation. Un objet de décoration peut être obtenu, par exemple et de façon non restrictive, à partir d'une surface plane appelée aussi développé, pliée de façon à obtenir un volume représentant un objet de décoration à l'échelle des éléments d'espace. Sur les différentes faces du volume sont imprimés des motifs qui définissent l'aspect de l'élément de décoration. Si nécessaire, le développé d'un objet de décoration est habilement conçu afin de permettre après pliage la mise en place d'un support de décoration et d'une éventuelle réglette coulissante.

### 9.5 Réalisation d'un système magnétisé pour les objets de décoration

Le lien magnétisé (figure 10 item 21) permettant de positionner un objet de décoration sur un élément d'espace est composé, par exemple et de façon non restrictive, d'au moins un aimant permanent de faible épaisseur fixé sur une ou plusieurs faces de l'élément de décoration. L'aimant permanent, peut être réalisé sous forme de feuille magnétisée présentant des champs magnétiques de polarité alternée, qui génère une force magnétique faible pour autoriser le déplacement de l'objet de décoration, mais suffisante pour soutenir le poids de l'objet de décoration sur un élément d'espace possédant des propriétés magnétiques.

### 9.6 Réalisation d'une réglette coulissante

Dans l'éventualité où l'utilisation d'un lien magnétisé n'est pas adaptée, on positionnera l'objet de décoration au moyen d'au moins une réglette coulissante (figure 9 item 18) en matière plastique transparente. La largeur d'une réglette est égale à la longueur de l'évidement habilement réalisé dans l'objet de décoration (19), de façon à ce que la réglette soit légèrement coincée, afin de maintenir l'objet de décoration et éviter qu'il ne tombe sous l'action de la gravité. Une extrémité de la réglette est en forme de crochet afin d'accrocher l'ensemble sur un élément d'espace (20).

### 9.7 Réalisation d'un support de décoration

La réalisation du support de décoration varie en fonction de l'objet de décoration sur lequel il est appliqué. Un support de décoration peut, par exemple et de façon non restrictive, être réalisé dans une bande de matière plastique transparente pliée (figure 11 item 25) de telle façon qu'une fois plié, il s'enfile sur la face avant d'un élément de décoration (figure 11 item 24).
Sur l'illustration (Figure 12), le support de décoration (28), réalisé par déformation d'une feuille de matière plastique recouvre une partie des faces constituant l'objet de décoration (27).

### 10. Avantages procurés par l'invention

L'invention permet de concevoir et de réaliser des aménagements dans le cadre de l'aménagement d'espaces architecturaux ou de stands de foire ou d'exposition à partir d'éléments d'espace prédéfinis, de dimension variable, combinables entre eux, sur lesquels peuvent êtres appliqués des objets de décoration dont la décoration peut être modifiée simplement. Tous ces éléments sont réutilisables ce qui en diminue le coût de réalisation et d'utilisation.

Utilisée dans le cadre des réalisation de maquettes pour réaliser des projets d'aménagement d'intérieur, l'invention annule la rigidité et les difficultés de lecture des dessins tel que la figure 15 qui représente un aménagement de cuisine et induit plusieurs illusions d'optique qui nuisent à sa compréhension, bien que la perspective et les proportions générales soient respectées.

## Revendications

1. Dispositif adaptable de délimitation et d'aménagement des espaces architecturaux du type maquette d'étude et de démonstration pour réaliser des projets d'aménagement d'intérieur, de stand de foire et d'exposition, de cloisonnement d'espaces de bureaux ou industriels, composé
- d'éléments d'espaces reliés entre eux de façon à former un cloisonnage qui s'adapte aux dimensions de l'espace architectural à aménager ou à représenter et
- d'objets de décoration représentant des éléments servant à la décoration ou à l'aménagement des intérieurs, de taille proportionnelle aux dimensions de l'objet qu'ils représentent, positionnés de façon variable et interchangeable sur un élément d'espace et présentant un motif interchangeable maintenu par un support de décoration,
**caractérisé en ce que**
- les éléments d'espaces et les objets de décoration sont à échelle réduite,
- chaque élément d'espace est de longueur variable et est composé d'au moins deux parties différentes planes (1,2) ou en volume avec des parties rectilignes, coulissantes l'une dans l'autre, la longueur de chaque élément d'espace variant de façon continue et linéaire dans ses conditions normales d'utilisation, dans les limites de sa longueur minimale et maximale,
- chaque élément d'espace comporte au moins une portion d'attache (32,33) formant, avec une portion d'attache complémentaire appartenant à un autre élément d'espace, une attache démontable autorisant l'intersection de plusieurs éléments d'espace articulés autour de l'axe matérialisé par l'attache,
- les objets de décoration sont positionnés sur l'élément d'espace par l'intermédiaire d'un lien magnétique, d'un lien par adhérence ou d'un support coulissant, et
- l'ensemble du dispositif est de dimension telle qu'il tient au plus dans le volume d'une valise.

2. Dispositif selon la revendication 1 **caractérisé en ce que** un élément d'espace est de dimension variable de façon continue et dans une seule direction, définit une surface plane, ou une portion de volume en partie rectiligne, et est constitué d'au moins deux parties différentes, appelées partie mâle (1) ou partie femelle (2), une partie mâle coulissant dans une partie femelle, une partie mâle venant en butée avec une partie femelle lorsque l'élément d'espace est dans sa position la plus courte.

3. Dispositif suivant l'une des revendications 1 à 2 **caractérisé en ce que** un élément d'espace reçoit une décoration amovible possédant les mêmes propriétés physiques que le susdit élément d'espace de façon à faciliter le maintien d'un objet de décoration.

4. Dispositif suivant l'une des revendications 1 à 3 **caractérisé en ce que** les parties d'un élément d'espace sont ajustées de façon à ce qu'elles conservent leur position relative une fois la longueur de l'élément définie entre les limites de sa position minimale et maximale.

5. Dispositif suivant l'une des revendications 1 à 3 **caractérisé en ce que** l'une des parties d'un élément d'espace comporte un système de blocage de façon à ce que les parties conservent leur position relative, une fois définie, entre les limites de sa position minimale et maximale, la longueur de l'élément d'espace et le système de blocage mis en place.

6. Dispositif suivant l'une des revendications 1 à 5 **caractérisé en ce que** une partie d'un élément d'espace, de préférence la partie mâle (1), est graduée et que l'autre partie d'un élément d'espace, de préférence la partie femelle (2), comporte un repère (4) qui, associé à la graduation de la première partie (3), permet la lecture directe de la longueur de l'élément.

7. Dispositif suivant l'une des revendications 1 à 6 **caractérisé en ce que** une attache traversée est constituée d'au moins deux segments (35,36) composés chacun de deux portions s'emboîtant l'une dans l'autre lorsqu'elles sont mis en vis a vis par simple translation horizontale, autorisant le passage entre ses segments d'au moins une attache traversante constituée d'au moins un segment lui-même composé de deux portions (37,38) s'emboîtant l'une dans l'autre, autorisant ainsi l'intersection d'éléments d'espace (14, 15,16, 17).

8. Dispositif suivant l'une au moins des revendications 1 à 7 selon un premier mode de réalisation **caractérisé en ce que** un axe (34) traverse les différentes portions d'au moins un segment d'attache (32, 33 ou 35, 36, 37, 38 de la figure 8), que le susdit axe de section globalement circulaire présente une zone de préhension, que le susdit axe est introduit dans l'alésage créé par les portions d'attache après que les portions d'attache soient placées en vis à vis par translation horizontale et que les ensembles d'éléments d'espace restent solidaires et pivotent l'un par rapport à l'autre une fois les attaches assemblées.

9. Dispositif suivant l'une des revendications 1 à 7 selon un second mode de réalisation **caractérisé en ce que** les portions d'attache des ensembles d'éléments d'espaces traversés et traversants sont liées par insertion des portions mâles dans les portions femelles par déformation élastique de la matière qui les constituent et que les ensembles d'éléments d'espace restent solidaires et pivotent l'un par rapport à l'autre une fois les attaches assemblées.

10. Dispositif suivant l'une des revendications 1 à 9 **caractérisé en ce que** un élément d'espace réalisé avec une matière sans propriétés ferromagnétiques (29) acquiert cette propriété par assemblage, sur au moins une partie de sa surface, d'une matière de faible épaisseur (31) adaptée à la forme de l'élément d'espace et possédant des propriétés ferromagnétiques de sorte à recevoir un objet de décoration magnétisé.

11. Dispositif suivant l'une des revendications 1 à 10 **caractérisé en ce que** les éléments d'espace sont posés sur une surface pliable, présentant des propriétés ferromagnétiques de sorte à recevoir un objet de décoration magnétisé.

12. Dispositif suivant l'une des revendications 1 à 11 **caractérisé en ce que** deux éléments d'espace sont maintenus dans leur position relatives par un accessoire de liaison amovible, notamment une équerre, équipé d'au moins deux liens.

13. Dispositif suivant l'une des revendications 1 à 12 **caractérisé en ce que** les objets de décorations (19, 23, 24, 27) sont conçus pour recevoir un motif amovible (26) maintenu par un support de décoration (25, 28) et que les susdits objets de décoration sont maintenus en position sur un élément d'espace par un lien temporaire (18, 21) de type lien magnétique, lien adhésif ou lien coulissant.

14. Dispositif suivant l'une au moins des revendications 1 à 13 **caractérisé en ce que** certains éléments de décorations sont obtenus à partir d'un développé conçu de façon à obtenir après pliage et assemblage, une rigidité suffisante pour autoriser les efforts de manipulation engendrés par la fixation sur un élément d'espace avec un lien magnétique ou adhésif présent sur au moins une face de l'élément de décoration, et laissant au moins un emplacement sur au moins une arête d'au moins une face susceptible de recevoir un support de décoration.

15. Dispositif suivant l'une au moins des revendications 1 à 14 selon un mode de réalisation du dispositif utilisant des éléments d'espace sans propriétés magnétiques, **caractérisé en ce que** certains éléments de décorations sont obtenus à partir d'un développé conçu de façon à obtenir après pliage et assemblage, une rigidité suffisante pour autoriser les efforts de manipulation engendrés par la fixation avec un lien coulissant , laissant au moins un emplacement sur au moins une arête d'au moins une face susceptible de recevoir un support de décoration et aménageant au moins un évidement pour permettre le passage du susdit lien coulissant destiné à positionner l'élément de décoration sur un élément d'espace.

16. Dispositif suivant l'une au moins des revendications 1 à 15 **caractérisé en ce que** un support de décoration (25, 28) est réalisé dans une matière mise en forme permettant la mise en place et le maintien d'un motif interchangeable (26) inséré entre le support de décoration et l'objet de décoration (19, 23, 24) sur lequel est appliqué le susdit support de décoration.

## Patentansprüche

1. Anpassbare Vorrichtung mit Abgrenzung und Ausstattung von architektonischen Räumen in der Art von verkleinerten Schaumodellen für Studien und Vorführungen, um Projekte für die innere Ausstattung von Ständen auf Messen und Ausstellungen zu verwirklichen, zur Abtrennung von Büro- oder Industrieräumen durch Trennwände, aus folgendem zusammengesetzt:
- miteinander verbundene Raumelemente, zur Errichtung von Trennwänden, die sich an die Abmessungen des auszustattenden oder darzustellenden architektonischen Raumes anpassen, und
- Dekorationsgegenstände, die solche Elemente darstellen, die zur Dekoration oder zur inneren Ausstattung dienen, mit der proportionalen Größe zu den Abmessungen des Gegenstandes, den sie darstellen und die auf unterschiedliche Weise auf einem Raumelement positioniert und austauschbar sind und die ein austauschbares Dekorationsmotiv darstellen, das von einem Dekorationsständer gehalten wird,
**dadurch gekennzeichnet, dass**
- die Raumelemente und die Dekorationsgegenstände einem reduzierten Umfang entsprechen,
- jedes Raumelement eine veränderliche Länge hat und aus mindestens zwei verschiedenen ebenen Teilen (1,2) besteht, oder es hat im Umfang geradlinige Partien, die sich ineinander verschieben lassen, wobei die Länge von jedem Raumelement bei normalen Gebrauchsbedingungen, und immer innerhalb der Grenzen seiner minimalen und maximalen Länge, kontinuierlich und linear variiert.
- jedes Raumelement beinhaltet mindestens ein Befestigungsteil (32,33), das zusammen mit einem zusätzlichen Befestigungsteil, das zu einem anderen Raumelement gehört, eine abnehmbare Befestigung bildet, womit der Schnittpunkt von mehreren gegliederten Raumelementen zugelassen ist, die um die Achse herum beweglich verbunden sind, was durch die Befestigung erfüllt ist,
- die Dekorationsgegenstände werden auf dem Raumelement mittels einer magnetischen Verbindung, einer anhaftenden Verbindung oder eines verschiebbaren Ständers positioniert, und
- die Gesamtheit der Vorrichtung hat derartige Abmessungen, dass sie höchstens in einem Kofferraum Platz haben.

2. Vorrichtung nach Anspruch 1, **dadurch gekennzeichnet, dass** ein Raumelement kontinuierlich veränderliche Abmessungen hat und in einer einzigen Richtung eine ebene Oberfläche definiert, oder einen Anteil des Umfangs in geradliniger Partie, und zwar bestehend aus mindestens zwei verschiedenen Teilen, die sogenannten männlichen Teile (1) oder weiblichen Teile (2), wobei sich ein männliches Teil in ein weibliches Teil einschiebt und wobei ein männliches Teil mit einem weiblichen Teil eingerastet bleibt, wenn sich das Raumelement in seiner kürzesten Position befindet.

3. Vorrichtung nach einem der Patentansprüche 1 bis 2, **dadurch gekennzeichnet, dass** ein Raumelement mit einer abnehmbaren Dekoration versehen wird, wobei die Vorrichtung die selben physischen Eigenschaften besitzt wie das besagte Raumelement, um das Halten eines Dekorationsgegenstandes zu erleichtern.

4. Vorrichtung nach einem der Patentansprüche 1 bis 3, **dadurch gekennzeichnet, dass** die Teile eines Raumelements so angepasst werden, dass sie ihre entsprechende Position beibehalten, nachdem die Länge des Elements zwischen den Grenzen ihrer minimalen und maximalen Position definiert ist.

5. Vorrichtung nach einem der Patentansprüche 1 bis 3 **dadurch gekennzeichnet, dass** eine der Partien eines Raumelements ein Blockierungssystem umfasst, so dass die Teile ihre entsprechende Position bewahren, nachdem zwischen den Grenzen ihrer minimalen und maximalen Position die Länge des Raumelements definiert und das Blockierungssystem positioniert ist.

6. Vorrichtung nach einem der Patentansprüche 1 bis 5, **dadurch gekennzeichnet, dass** eine Partie eines Raumelements, vorzugsweise das männliche Teil (1), angepasst wird, und dass die andere Partie eines Raumelements, vorzugsweise das weibliche Teil (2), eine Markierung (4) umfasst, welche der Maßeinstellung der ersten Partie (3) zugeordnet ist und das direkte Ablesen der Länge des Elements gestattet.

7. Vorrichtung nach einem der Patentansprüche 1 bis 6, **dadurch gekennzeichnet, dass** eine Traversen-Befestigung mindestens aus zwei Segmenten (35, 36) besteht, wobei jedes Segment aus zwei Teilen zusammengesetzt ist, die ineinander eingerastet bleiben, wenn sie durch eine einfache waagrechte Fortbewegung gegenüber gesetzt werden, wodurch die Durchführung zwischen ihren Segmenten von mindestens einer durchgehenden Befestigung gewährt ist, die mindestens aus einem Segment besteht, welches wiederum aus zwei Teilen (37,38) zusammengesetzt ist, die ineinander eingeschoben sind, wodurch die Schnittstelle des Raumelements (14,15,16,17) gegeben ist.

8. Vorrichtung nach mindestens einem der Patentansprüche 1 bis 7, gemäß einem ersten Durchführungsmodus, **dadurch gekennzeichnet, dass** eine Achse (34) durch die verschiedenen Teile von mindestens einem Befestigungs-Segment führt (32, 33 oder 35, 36, 37, 38 von Figur 8), dass die besagte Achse eines im Ganzen runden Querschnittes eine Greifzone darstellt, dass die besagte Achse in die Ausbohrung eingeführt wird, die von den Befestigungsteilen hergestellt wird, nachdem die Befestigungsteile durch eine horizontale Fortbewegung gegenüber gesetzt wurden und dass die Gesamtheit der Raumelemente miteinander verbunden bleibt und sich gegenseitig drehen, nachdem die Befestigungen angebracht worden sind.

9. Vorrichtung nach einem der Patentansprüche 1 bis 7 gemäß einem zweiten Durchführungsmodus, **dadurch gekennzeichnet, dass** die Befestigungsteile der Gesamtheit der durchquerten Raumelemente und die Traversen miteinander verbunden werden, indem die männlichen Teile in die weiblichen Teile eingesteckt werden, durch elastische Verformung des Materials, aus welchem sie geformt sind; und dass die Gesamtheit der Raumelemente verbunden bleiben und sich gegeneinander drehen, nachdem die Befestigungen hergestellt wurden.

10. Vorrichtung nach einem der Patentansprüche 1 bis 9, **dadurch gekennzeichnet, dass** ein Raumelement, das aus einem Material hergestellt wurde, das keine ferromagnetischen Eigenschaften (29) hat, diese Eigenschaft durch Zusammenbau auf mindestens einem Teil seiner Oberfläche annimmt, welche aus einem dünnen Material (31) besteht und an die Form des Raumelements angepasst ist, sowie die ferromagnetischen Eigenschaften besitzt, um einen magnetisierten Dekorationsgegenstand aufzunehmen.

11. Vorrichtung nach einem der Patentansprüche 1 bis 10, **dadurch gekennzeichnet , dass** die Raumelemente auf eine biegsame Oberfläche gesetzt werden, wobei sie ferromagnetische Eigenschaften aufweisen, um einen magnetisierten Dekorationsgegenstand aufzunehmen.

12. Vorrichtung nach einem der Patentansprüche 1 bis 11, **dadurch gekennzeichnet, dass** zwei Raumelemente durch ein bewegliches Verbindungs-Zubehörteil in ihrer entsprechenden Position gehalten werden, und zwar einem Stellwinkel, der mindestens mit zwei Verbindungen ausgestattet ist.

13. Vorrichtung nach einem der Patentansprüche 1 bis 12, **dadurch gekennzeichnet, dass** die Dekorationsgegenstände (19, 23, 24, 27) so konzipiert sind, um ein abnehmbares Motiv zu bekommen (26), das von einem Dekorationsständer (25, 28) gehalten wird und dass die besagten Dekorationsgegenstände auf einem Raumelement in ihrer Position gehalten werden ,durch eine zeitweise Verbindung (18, 21) in der Art von einer magnetischem Verbindung, einer anhaftenden Verbindung oder einer verschiebbaren Verbindung.

14. Vorrichtung nach mindestens einem der Patentansprüche 1 bis 13, **dadurch gekennzeichnet, dass** bestimmte Dekorationselemente aus einer Entwicklung erzielt werden, die so konzipiert ist, dass nach Biegen und Zusammenbau eine ausreichende Steifheit gegeben ist, um den Kraftaufwendungen bei Handgriffen standzuhalten, die durch die Befestigungen auf einem Raumelement mit einer magnetischen oder anhaftenden Verbindung, auf mindestens einer Seite des Dekorationselements hervorgebracht werden, wobei mindestens ein Standort auf mindestens einer Kante von mindestens einer Seite freigelassen wird, der dafür geeignet ist, einen Dekorationsständer aufzunehmen.

15. Vorrichtung nach mindestens einem der Patentansprüche 1 bis 14 gemäß einem Durchführungsmodus der Vorrichtung, wobei jene Raumelemente ohne magnetische Eigenschaften benutzt werden, **dadurch gekennzeichnet, dass** bestimmte Dekorationselemente aus einer Entwicklung erzielt werden, die so konzipiert sind, um nach Biegen und Zusammenbau eine ausreichende Steifheit zu erwerben, um den Kraftaufwendungen bei Handgriffen standzuhalten, die durch die Befestigung mit einer verschiebbaren Verbindung hervorgebracht werden, wobei mindestens ein Standort auf mindestens einer Kante von mindestens einer geeigneten Seite gelassen wird, der dazu geeignet ist, zur Aufnahme eines Dekorationsständer und einer Ausstattung mindestens eine Aushöhlung zu erhalten, um den Durchgang der besagten verschiebbaren Verbindung zu gestatten, die dazu bestimmt ist, das Dekorationselement auf einem Raumelement zu positionieren.

16. Vorrichtung nach mindestens einem der Patentansprüche 1 bis 15, **dadurch gekennzeichnet, dass** ein Dekorationsständer (25, 28) so ausgebildet ist, damit eine Platzierung und die Beibehaltung eines austauschbaren Motivs (26) erlaubt ist, das zwischen dem Dekorationsständer und dem Dekorationsgegenstand (19, 23, 24) eingesteckt wird, auf welchem der besagte Dekorationsständer angebracht wird.

## Claims

1. Adaptable device for delimiting and organizing architectural spaces of the type
· model for study and demonstration to construct interior design projects,
· fair and exhibition stall,
· partitioning of office or industrial spaces,
comprising
· space elements connected to each other so as to form partitioning which adapts to the dimensions of the architectural space to be organized or to be depicted, and
· decorative objects representing elements serving for decoration or organization of interiors,
**characterized in that**:
· each space element comprises at least two different flat parts (1, 2) or with volume with rectilinear parts, sliding one into the other,
· each space element has at least one coupling portion (32, 33), forming, with a complementary coupling portion belonging to another space element and a pin passing through the coupling portions, a disassemblable coupling permitting the intersection of a plurality of space elements articulated around the pin,
· a decorative object, of a size proportional to the dimensions of the object that it represents, is positioned variably and interchangeably on a space element by means of a link,
· and this decorative object (26, 28) itself has an interchangeable design held by a decoration support.

2. Device according to claim 1, **characterized in that** a space element has variable dimension and defines a plane surface or a portion of volume partially rectilinear, and is made up of at least two different parts, referred to as a male part (1) or a female part (2), a male part sliding into a female part, a male part abutting against a female part when the space element is in its shortest position.

3. Device according to one of claims 1 or 2, **characterized in that** a space element accommodates a removable decoration having the same physical properties as said space element so as to facilitate holding a decorative object.

4. Device according to one of claims 1 through 3, applied in particular to study and demonstration models, **characterized in that** the parts of a space element are adjusted such that they retain their relative position once the length of the element is defined.

5. Device according to one of claims 1 through 3, applied in particular to fair and exhibition stalls and to the partitioning of office or industrial space, **characterized in that** one of the parts of a space element has a blocking system such that the parts retain their relative position once the length of the space element is defined and the blocking system is activated.

6. Device according to one of claims 1 through 5, **characterized in that** a part of a space element, preferably the male part (1), is graduated and that the other part of a space element, preferably the female part (2), has a reference (4) which, associated with the scale on the first part (3), enables the direct reading of the length of the element.

7. Device according to one of claims I through 6, **characterized in that** an intersected coupling is composed of at least two segments (35, 36) each made up of two portions fitting one inside the other when they are placed facing each other by simple horizontal translation, enabling the passage between its segments of at least one intersecting coupling composed of at least one segment, itself made up of two portions (37, 38) fitting one inside the other, thus enabling the intersection of space elements (14, 15, 16, 17).

8. Device according to at least one of claims 1 through 7 according to a first embodiment, **characterized in that** a pin (34) passes through the different portions of at least one coupling segment (32, 33 or 35, 36, 37, 38 of Figure 8), that said pin with an overall circular cross-section has a gripping zone, that said pin is introduced into the internal opening created by the coupling portions after the coupling portions are placed facing each other and that the groups of space elements remain integral with each other and pivot relative to each other once the couplings are assembled.

9. Device according to one of claims 1 through 7 according to a second embodiment, **characterized in that** the coupling portions of the intersected and intersecting groups of space elements are connected by insertion of the male portions into the female portions by elastic deformation ofthe material of which they are made and that the groups of space elements remain integral with each other and pivot relative to each other once the couplings are assembled.

10. Device according to one of claims 1 through 9, **characterized in that** a space element made from a material without ferromagnetic properties (29) acquires this property by mounting, on at least one part of its surface, ofa thin material (31) adapted to the shape of the space element and having ferromagnetic properties so as to accommodate a magnetized decorative object.

11. Device according to one of claims 1 through 10, **characterized in that** the space elements are placed on a foldable surface, having ferromagnetic properties so as to accommodate a magnetized decorative object.

12. Device according to one of claims 1 through 11, **characterized in that** two space elements are held in their relative positions by a removable linking accessory, in particular a square, equipped with at least two links.

13. Device according to one of claims 1 through 12, **characterized in that** the decorative objects (19, 23, 24, 27) are designed to accommodate a removable design (26) and that they are held in position on a space element by a temporary link (18, 21) of a magnetic link type or a sliding link type.

14. Device according to at least one of claims 1 through 13, **characterized in that** certain decorative elements are obtained starting from an evolute designed so as to obtain, after folding and assembly, rigidity sufficient to permit the manipulation efforts generated by mounting on a space element with a magnetic link present on at least one face of the decorative element, and leaving at least one articulated face capable of accommodating a decoration support.

15. Device according to at least one of claims 1 through 14 according to an embodiment of the device using space elements without magnetic properties, **characterized in that** certain decorative elements are obtained starting from an evolute designed so as to obtain, after folding and assembly, rigidity adequate to permit the manipulation efforts generated by mounting on a sliding link, leaving at least one articulated face capable of accommodating a decoration support and providing at least one recess to permit the passage of said sliding link designed to position the decoration element on a space element.

16. Device according to at least one of claims 1 through 15, **characterized in that** a decoration support (25, 28) is produced in a shaped material enabling placement and holding of an interchangeable design (26) inserted between the decoration support and the decorative object (19, 23, 24) on which said decoration support, which itself accommodates a decorative design, is applied.
